# FASCICULE DE BREVET EUROPEEN

(11) **EP 1 299 212 B1**
(45) Date de publication et mention de la délivrance du brevet: **23.04.2008**
(21) Numéro de dépôt: 01954068.1
(22) Date de dépôt: 10.07.2001
(51) Int. Cl.: B25D 9/20

(54) **APPAREIL HYDRAULIQUE A PERCUSSIONS**
HYDRAULISCHES SCHLAGGERÄT
HYDRAULIC PERCUSSION APPARATUS

(30) Priorité: 13.07.2000 FR 0009260
(43) Date de publication de la demande: 09.04.2003
(73) Titulaire: Montabert S.A., 69800 Saint Priest (FR)
(72) Inventeur: PIRAS, Bernard, F-69390 CHARLY (FR)
(74) Mandataire: Maureau, Philippe
(86) Numéro de dépôt international: PCT/FR2001/002227
(87) Numéro de publication internationale: WO 2002/006013

(56) Documents cités:
- FR-A- 2 045 289
- FR-A- 2 369 908
- US-A- 4 635 531

## Description

La présente invention a pour objet un appareil hydraulique à percussions.

Un appareil hydraulique à percussions comprend un corps, à l'intérieur duquel est monté un cylindre, dans lequel est guidé un piston de frappe entraîné de façon alternative par un fluide incompressible et venant percuter un outil retenu à l'extrémité inférieure du corps. La distribution du fluide assurant le mouvement du piston est réalisée par un distributeur logé dans une boîte de distribution montée dans le corps.

Le document FR 2 045 289 dévoile un exemple d'appareil hydraulique à percussions.

Le document EP 0 638 013 concerne un appareil à percussions, dans lequel le cylindre du piston de frappe et les différentes chemises formant le cylindre assurant le guidage de ce dernier et du distributeur sont maintenus dans un corps par un couvercle supérieur, lui-même fixé au corps par des vis. Ces vis assurent un blocage mécanique des différentes pièces, mais procurent les inconvénients suivants :
- la distribution de la pression exercée par le couvercle est totalement dépendante de l'effort de serrage transmis par chaque vis. Or, la mise en tension de vis courtes sur un appareil de travaux publics est généralement réalisée par serrage au couple avec toutes les incertitudes inhérentes à ce type de mise en contrainte : frottements inégaux dans les filetages de vis, précision de l'appareil de serrage.... Une déformation de l'ensemble de guidage du piston de frappe peut donc être engendrée par le serrage du couvercle.
- le couvercle ne peut être à la fois en contact avec les chemises et le corps de l'appareil, le jeu fonctionnel nécessaire pouvant alors entraîner une flexion du couvercle qui répercute une flexion sur les vis, nuisible à leur tenue en fatigue.
- un léger desserrage des vis de fixation du couvercle se traduit par un mouvement relatif des chemises entre elles, une usure des portées, et un désalignement progressif pouvant nuire au guidage hydraulique du piston de frappe.

Le but de l'invention est de fournir un appareil hydraulique à percussions, dans lequel les différentes pièces destinées à être montées dans une enceinte du corps ne soient pas soumises aux contraintes résultant d'un serrage par vis, avec les inconvénients qui en résultent et qui ont été définis précédemment.

A cet effet, l'appareil hydraulique à percussions qu'elle concerne, comprenant un corps à l'intérieur duquel est monté un cylindre dans lequel est guidé un piston de frappe entraîné de façon alternative par un fluide incompressible, et venant percuter un outil retenu à l'extrémité inférieure du corps, la distribution du fluide assurant le mouvement du piston étant réalisée par un distributeur logé dans une boîte de distribution montée dans le corps, est caractérisé en ce que le cylindre et la boîte de distribution sont entièrement contenus dans l'enceinte délimitée par le corps, en ce que le cylindre est en appui axial sur le corps, en ce que la boîte de distribution est montée coaxialement au cylindre et prend appui mécaniquement sur celui-ci et en ce que les surfaces perpendiculaires à l'axe de l'appareil, soumises à la pression, sont agencées et dimensionnées de telle manière que les résultantes des forces hydrauliques appliquées sur les pièces, cylindre et boîte de distribution, soient dirigées dans le même sens en direction d'un appui situé dans le corps de l'appareil, au cours de toutes les phases du cycle de fonctionnement de celui-ci.

Suivant une forme d'exécution, cet appareil comporte également un couvercle de distribution disposé coaxialement à la boîte de distribution et prenant appui axialement sur celle-ci, dont les surfaces perpendiculaires à l'axe de l'appareil et soumises à la pression sont agencées et dimensionnées de telle manière que la résultante des forces hydrauliques appliquées sur le couvercle soit dirigée dans le même sens que la résultante des forces appliquées sur les autres pièces, cylindre et boîte de distribution, au cours de toutes les phases du cycle de fonctionnement de l'appareil.

Il ressort de cette structure que les pièces constituées par le cylindre, la boîte de distribution et le couvercle de distribution ne sont pas fixées de façon mécanique par le couvercle du corps, comme tel est le cas habituellement. La valeur du serrage du couvercle sur le corps n'influe donc absolument pas sur la tenue des différentes pièces à l'intérieur du corps, d'une part, et les unes relativement aux autres, d'autre part, puisque ces pièces sont plaquées les unes contre les autres et contre le corps par des forces hydrauliques. Il en résulte la possibilité de disposer de tolérances de fabrication plus larges que dans le cas traditionnel d'assemblage par vissage, tout en bénéficiant d'une meilleure qualité de comportement de l'appareil, puisque l'on évite les risques de déformation du cylindre et de désalignement du guidage du piston de frappe, connus dans la technique antérieure.

Suivant une caractéristique de l'invention, l'appui du corps, contre lequel les différentes pièces sont poussées hydrauliquement, est constitué par le fond de l'enceinte, situé du côté de l'outil, dans laquelle est monté le cylindre.

Suivant une autre caractéristique, chaque pièce, cylindre, boîte de distribution, couvercle de distribution comporte deux surfaces antagonistes dont la première est soumise alternativement à la haute et à la basse pression et dont la seconde, de plus grande surface que la première, est soumise en permanence à la haute pression.

Selon une forme d'exécution de cet appareil, la face d'extrémité du cylindre en appui contre le fond de l'enceinte du corps est à la pression atmosphérique tandis que sa face opposée est toujours soumise à la haute pression. Le cylindre est ainsi plaqué dans le fond de l'enceinte du corps.

Suivant une possibilité, la boîte de distribution possède deux tronçons cylindriques successifs, dont celui tourné du côté du piston est obturé par un fond délimitant avec le piston une chambre reliée alternativement à la haute et à la basse pression, et dont l'autre tronçon, de section supérieure à celle du premier, est situé dans une chambre alimentée en permanence en fluide à haute pression.

Avantageusement, le couvercle de distribution présente une paroi circulaire dont la face extérieure est en appui contre la face intérieure de la boîte de distribution, dont la face intérieure sert, pour partie, au guidage du distributeur, dont la face inférieure délimite pour partie une chambre annulaire, qui est en permanence reliée au circuit basse pression, cette paroi circulaire se terminant par une partie de plus grande section, reposant sur l'extrémité de la boîte de distribution et située dans une chambre alimentée en permanence en fluide à haute pression.

Selon une autre forme d'exécution, le couvercle de distribution présente une paroi circulaire dont la face extérieure est en appui dans un alésage du corps, dont la face inférieure prend appui contre la face supérieure de la boîte de distribution, dont la face intérieure sert, pour partie, au guidage du distributeur et délimite avec celui-ci une chambre annulaire, qui est en permanence reliée au circuit basse pression, cette paroi circulaire se terminant, à son extrémité supérieure, par une partie de plus grande section, située dans une chambre alimentée en permanence en fluide à haute pression.

De toute façon, l'invention sera bien comprise à l'aide de la description qui suit, en référence au dessin schématique annexé représentant, à titre d'exemples non limitatifs, plusieurs formes d'exécution de cet appareil :
Figure 1 est une vue en coupe longitudinale d'un appareil équipé d'un premier ensemble cylindre-moyen de distribution ;
Figures 2 à 6 sont des vues en coupe longitudinale de cinq variantes d'exécution de l'appareil de figure 1.

L'appareil représenté à la figure 1 comprend un corps 1, dans lequel est ménagée axialement une cavité servant au logement d'un cylindre 2 venant prendre appui contre le fond 5 de la cavité située du côté d'un outil de frappe 40. Le cylindre 2 sert au guidage alternatif d'un piston de frappe 22 destiné au cours de chaque cycle de fonctionnement à frapper la tête de l'outil 40. Dans la partie supérieure du cylindre 2 est montée, dans une cavité centrale et axiale, une boîte de distribution 3 dans l'extrémité supérieure de laquelle est monté un couvercle de distribution 4. A l'intérieur de la boîte de distribution est monté un distributeur 23 qui agit sur l'alimentation de l'appareil en fluide incompressible pour provoquer un mouvement alternatif du piston.

Le piston de frappe 22 délimite avec son cylindre deux chambres antagonistes, une chambre annulaire inférieure 13 toujours soumise à la haute pression HP provenant du canal 17 et une chambre supérieure 12 est alternativement soumise à la haute et à la basse pression par l'intermédiaire du distributeur 23 de manière a ce que la résultante des pressions exercées sur le piston de frappe soit successivement dans un sens puis dans l'autre.

La boîte de distribution délimite avec le cylindre une chambre annulaire 6 toujours soumise à la basse pression par l'intermédiaire du canal 16.

Le distributeur 23 délimite avec la boîte de distribution 3 une chambre annulaire 14 dite de commande qui est alternativement en communication avec la haute (HP) et la basse pression (BP) en fonction de la position du piston de frappe 22.

Le distributeur 23, la boîte de distribution 3, le couvercle de distribution 4 délimitent une chambre annulaire 15 toujours soumise à la basse pression par l'intermédiaire du canal 16.

L'équilibre du couvercle de distribution 4 est simple, dans la mesure où la surface 7 délimitant la chambre 15 est systématiquement à la pression BP, et que la pression HP dans la chambre 26 s'exerce sur la surface opposée a cette dernière, maintenant ainsi hydrauliquement le couvercle 4 poussé vers le bas. Le couvercle exerce donc un effort sur la boîte de distribution F_{couv} = (HP - BP)(S₇) lorsque le distributeur est en position basse, et F_{couv} = (HP - BP)(S₇) - (HP - BP)(S₄₀) lorsque le distributeur est en position haute. [HP -BP](S₄₀) représentant la force exercée par le distributeur).

Si l'on considère l'équilibre de la boîte de distribution 3, cette dernière est soumise à la haute pression sur sa surface 24 (aire S₂₄), la surface 6 (aire S₆) délimitée par la boîte de distribution 3 et le cylindre 2 est toujours soumise à la pression BP, la surface 20 (aire S₂₀) délimitée par la chambre 15 est toujours soumise à la pression BP, la surface 21 (aire S₂₁) délimitée par la chambre annulaire 14 est alternativement soumise à la HP et à la BP, la surface 25 (aire S₂₅) est toujours soumise à la pression HP, la surface 18 (aire S₁₈) formant le fond de la boîte, et délimitée par la chambre supérieure 12 et le corps 2 est alternativement soumise à la HP et à la BP.

Il en résulte quatré possibilités d'équilibres différents de la boîte de distribution 3.

A la montée du piston, lorsque le distributeur est en position basse : ${S}_{24} + {S}_{20} + {S}_{21} + {S}_{25} = {S}_{18} + {S}_{6}$

La résultante F₈ des forces appliquées à la boîte de distribution peut s'écrire : $\begin{matrix}{F }_{B} & = \left({S}_{24}\times HP)+\left({S}_{20}\times BP\right)+({S}_{21}\times BP\right) + ( {S}_{26} \times HP ) - ( {S}_{18} \times BP ) + {F}_{couv} + {F}_{DIST} \\ & = HP ( {S}_{24} + {S}_{25} ) + BP ( {S}_{20} + {S}_{21} - {S}_{6} ) + \left(HP-BP\right) ( {S}_{7} ) + ( HP - BP ) \left({S}_{41}-{S}_{40}\right)\end{matrix}$avec
F_{couv} = force exercée par le couvercle sur la boîte
F_{DIST} = force exercée par le distributeur sur la boîte or d'après la première équation :
${S}_{20} + {S}_{21} - {S}_{18} - {S}_{6} = - {S}_{24} - {S}_{25}$
donc : ${F}_{B} = ( HP - BP ) \left({S}_{24}+{S}_{25}+{S}_{7}+{S}_{41}-{S}_{40}\right) = \left(HP-BP\right) ⁢ {S}_{t}$
avec Sₜ : surface projetée de la vue de dessus de la boîte.

La boîte de distribution est donc maintenue hydrauliquement poussée vers le bas par la résultante des forces appliquées.

De même, à la montée du piston, lorsque le distributeur est en position haute, la section 21 est alors soumise à la pression HP. $\begin{matrix}{F }_{B} & = \left({S}_{24}\times HP)+\left({S}_{20}\times BP\right)+({S}_{21}\times HP\right) + ( {S}_{25} \times HP ) - ( {S}_{18} \times BP ) - ( {S}_{6} \times BP ) + {F}_{couv} \\ & = HP ( {S}_{24} + {S}_{21} + {S}_{25} ) + BP ( {S}_{20} - {S}_{21} - {S}_{6} ) + \left(HP-BP\right) ( {S}_{7} ) - ( HP - BP ) \left({S}_{40}\right)\end{matrix}$
or ${S}_{20} - {S}_{18} - {S}_{6} = - {S}_{24} - {S}_{21} - {S}_{25}$
donc : ${F}_{B} = ( HP - BP ) \left({S}_{24}+{S}_{21}+{S}_{25}+{S}_{7}-{S}_{40}\right) = \left(HP-BP\right) ⁢ {S}_{t}$

A la descente du piston, lorsque le distributeur est en position haute, les chambres 14 et 12 sont alors soumises à la pression HP $\begin{matrix}{F }_{B} & = \left({S}_{24}\times HP)+\left({S}_{20}\times BP\right)+({S}_{21}\times HP\right) + ( {S}_{25} \times HP ) - ( {S}_{18} \times HP ) - ( {S}_{6} \times BP ) + {F}_{couv} \\ & = HP ( {S}_{24} + {S}_{21} + {S}_{25} - {S}_{18} ) + BP ( {S}_{20} - {S}_{6} ) + \left(HP-BP\right) ( {S}_{7} ) - ( HP - BP ) \left({S}_{40}\right)\end{matrix}$
or ${S}_{20} - {S}_{6} = - {S}_{24} - {S}_{21} - {S}_{25} + {S}_{18}$
donc : ${F}_{B} = ( HP - BP ) \left({S}_{24}+{S}_{21}+{S}_{25}-{S}_{18}+{S}_{40}\right)$
or $\begin{matrix}{S}_{7} - {S}_{40} = {S}_{20} et {S}_{6} = {S}_{24} + {S}_{20} + {S}_{21} + {S}_{25} - {S}_{18} \\ {F}_{B} = ( HP - BP ) \left({S}_{6}\right)\end{matrix}$

La boîte de distribution est constamment maintenue hydrauliquement poussée vers le bas par la résultante des forces appliquées.

A la descente du piston, lorsque le distributeur est en position basse, la chambre de commande 14 est de nouveau à la BP et la chambre 12 est toujours à la HP. $\begin{matrix}{F }_{B} & = - \left({S}_{24}\times HP)+\left({S}_{20}\times BP\right)+({S}_{21}\times BP\right) + ( {S}_{25} \times HP ) - ( {S}_{18} \times HP ) - ( {S}_{6} \times BP ) + {F}_{couv} + {F}_{DIST} \\ & = HP ( {S}_{24} + {S}_{25} - {S}_{18} ) + BP ( {S}_{20} + {S}_{21} - {S}_{6} ) + \left(HP-BP\right) ( {S}_{7} ) + ( HP - BP ) \left({S}_{41}-{S}_{40}\right)\end{matrix}$
or ${S}_{20} + {S}_{21} - {S}_{6} = - {S}_{24} - {S}_{25} + {S}_{18}$
donc : ${F}_{B} = ( HP - BP ) \left({S}_{24}+{S}_{25}-{S}_{18}+{S}_{7}+{S}_{41}-{S}_{40}\right)$
or $\begin{matrix}{S}_{7} - {S}_{41} - {S}_{40} = {S}_{20} + {S}_{21} \\ {F}_{B} = ( HP - BP ) \left({S}_{6}\right)\end{matrix}$

Dans toutes les phases du fonctionnement, la boîte de distribution est donc constamment maintenue hydrauliquement poussée vers le cylindre.

Si l'on considère l'équilibre du cylindre 2, ce dernier est soumis à la pression atmosphérique Pa sur toute sa surface inférieure 5 (aire S₅), la surface annulaire 8 (appelée aire S₈ en projection sur une surface parallèle à la surface 5) est toujours soumise à la pression HP, la surface 9 (aire S₉) est soumise à la pression de la chambre 12 (HP à la descente du piston, BP à la montée du piston), la surface 10 (aire S₁₀) est toujours soumise à la pression BP, la surface 11 (aire S₁₁) est toujours soumise à la pression HP. Si l'on appelle respectivement F₅, F₈, F₉, F₁₀, F₁₁, les différentes forces qui s'appliquent au cylindre avec :
- A la montée du piston : ${F}_{5} = {S}_{5} \times {P}_{a}$ ${F}_{8} = {S}_{8} \times HP$ ${F}_{9} = {S}_{9} \times BP$ ${F}_{10} = {S}_{10} \times BP$ ${F}_{11} = {S}_{11} \times HP$ ${F}_{B} = Force appliquée par la boîte sur le cylindre .$
   et ${S}_{5} = {S}_{8} + {S}_{9} + {S}_{10} + {S}_{11}$

Alors la résultante F_{C} des forces appliquées au cylindre peut s'écrire : $\begin{matrix}{F}_{C} & = {F}_{5} + {F}_{8} + {F}_{9} + {F}_{10} + {S}_{11} + {F}_{B} \\ & = - \left({S}_{5}\times {P}_{a})+\left({S}_{8}\times HP\right)+({S}_{9}\times BP\right) + ( {S}_{10} \times BP ) + ( {S}_{11} \times HP ) + {F}_{B} \\ {F}_{C} & = \left({S}_{5}\times {P}_{a})+HP\times ({S}_{8}+{S}_{11}\right) + BP ( {S}_{9} + {S}_{10} ) + {F}_{B}\end{matrix}$

La pression atmosphérique étant négligeable par rapport à la pression HP, on obtient alors : $\begin{matrix}{F}_{C} = HP ( {S}_{8} + {S}_{11} ) + BP ( {S}_{9} + {S}_{10} ) + ( HP - BP ) {S}_{1} ⁢ { or S}_{t} = {S}_{10} + {S}_{9} + {S}_{42} \left({S}_{t} :surface projetée de la vue de dessous de la boîte\right) \\ {F}_{C} = HP ( {S}_{11} + {S}_{10} + {S}_{9} + {S}_{42} ) + HP \times {S}_{8} - BP \times {S}_{12} en dynamique\end{matrix}$

Si on calcule en statique, on a un quasi-équilibre des forces sur le piston et HP x S₈ = BP x S₄₂ d'où ${F}_{C} = HP \left({S}_{11}+{S}_{10}+{S}_{9}+{S}_{42}\right)$

Le cylindre ₑₛₜ donc maintenu hydrauliquement, poussé vers le bas par la pression HP.
- A la descente du piston :
   F₅, F₈, F₁₀, F₁₁ restent inchangées, ${F}_{9} = {S}_{9} \times HP$
   Dans ce cas, ${F}_{C} \approx HP ( {S}_{8} + {S}_{11} + {S}_{9} ) + BP ( {S}_{10} ) + {F}_{B}$

Le cylindre est donc maintenu encore hydrauliquement, poussé vers le bas du corps 1 par la résultante des forces appliquées.

Les figures 2, 3, 4 et 5 représentent des variantes de l'appareil de figure 1, dans lesquelles la cylindrée de la chambre supérieure motrice du piston de frappe 22 a été réduite par adjonction d'une chambre supplémentaire pouvant être, suivant le cas, reliée à la pression atmosphérique ou à la pression du circuit retour basse pression, afin que son action sur la résultante des forces appliquées au piston soit négligeable. Une chambre motrice avec un volume réduit permet d'obtenir des fréquences élevées tout en conservant le même débit d'entrée, la puissance globale étant maintenue par augmentation de la pression de travail.

Dans ces figures, les mêmes éléments sont désignés par les mêmes références qu'à la figure 1.

Dans la forme d'exécution représentée à la figure 2, une chambre 27 délimitée par le piston de frappe et la boîte de distribution a été adjointe. Cette chambre 27 est constamment reliée au circuit retour et donc à la basse pression par le canal 28.

L'équilibre du couvercle de distribution 4 reste inchangé par rapport à la figure 1.

L'équilibre de la boîte de distribution est lui modifié puisque la chambre 27 délimite une surface 29 qui vient réduire l'effet de la surface 18 en figure 1. Cette surface 29 étant toujours soumise à la basse pression, la boîte de distribution subira une résultante de forces vers le bas encore plus importante que dans le cas de la figure 1. L'équilibre du cylindre 2 par rapport à la figure 1 suit l'évolution de la force F_{B}.

La figure 3 représente une variante d'exécution de l'appareil de la figure 2, où la chambre 27 est remplacée par une chambre 30 délimitant une surface 32 de la boîte de distribution toujours soumise à la pression atmosphérique.

Dans la forme d'exécution représentée à la figure 4, à l'inverse des figures 2 et 3, la chambre supérieure motrice 35 n'est plus annulaire et délimite une surface 36 sur la boîte de distribution 3, tandis qu'une chambre annulaire 33 est créée et est délimitée par le piston de frappe 22, le cylindre 1 et la boîte de distribution 3. La chambre 33 est constamment reliée au circuit retour BP par le canal 34, et la surface 38 qu'elle délimite a pour fonction d'augmenter la résultante des forces qui plaque vers le bas la boîte de distribution, sans pour autant changer l'équilibre du cylindre 2 et du couvercle 4.

La figure 5 représente une variante de l'appareil de la figure 4, où la chambre 33 est remplacée par une chambre 37 délimitant une surface 39 de la boîte de distribution toujours soumise à la pression atmosphérique.

La figure 6 représente une variante applicable aux appareils des figures 2, 3, 4 et 5, où le couvercle de distribution 4 est cette fois guidé directement dans le cylindre 2 au lieu de la boîte de distribution 3.

De la même façon que précédemment, les différentes surfaces du couvercle de distribution et de la boîte de distribution sont agencées de telle manière que les résultantes des forces qui leurs sont appliquées sont toujours dirigées vers le bas.

## Revendications

1. Appareil hydraulique à percussions, comprenant un corps (1) à l'intérieur duquel un piston de frappe (22) est entraîné de façon alternative par un fluide incompressible, le piston de frappe venant percuter un outil (40) retenu à l'extrémité inférieure du corps (1), la distribution du fluide assurant le mouvement du piston (22) étant réalisée par un distributeur (23), le piston de frappe (22) étant guidé dans un cylindre (2) monté à l'intérieur du corps (1), le cylindre (2) étant en appui axial sur le corps, **caractérisé en ce que** le distributeur (23) est logé dans une boîte de distribution (3) montée dans le corps (1), **en ce que** le cylindre (2) et la boîte de distribution (3) sont entièrement contenus dans l'enceinte délimitée par le corps (1), **en ce que** la boîte de distribution (3) est montée coaxialement au cylindre et prend appui mécaniquement sur celui-ci et **en ce que** les surfaces perpendiculaires à l'axe de l'appareil, soumises à la pression, sont agencées et dimensionnées de telle manière que les résultantes des forces hydrauliques appliquées sur le cylindre et la boîte de distribution, soient dirigées dans le même sens en direction d'un appui situé dans le corps (1) de l'appareil, au cours de toutes les phases du cycle de fonctionnement de celui-ci.

2. Appareil hydraulique à percussions selon la revendication 1, **caractérisé en ce qu'**il comporte un couvercle de distribution (4) disposé coaxialement à la boîte de distribution (3) et prenant appui axialement sur celle-ci, dont les surfaces perpendiculaires à l'axe de l'appareil et soumises à la pression sont agencées et dimensionnées de telle manière que la résultante des forces hydrauliques appliquées sur le couvercle (4) soit dirigée dans le même sens que la résultante des forces appliquées sur le cylindre et la boîte de distribution, au cours de toutes les phases du cycle de fonctionnement de l'appareil.

3. Appareil hydraulique à percussions selon l'une des revendications 1 et 2, **caractérisé en ce que** l'appui du corps (1), contre lequel le cylindre et la boîte de distribution sont poussées hydrauliquement, est constitué par le fond (5) de l'enceinte, situé du côté de l'outil (40), dans laquelle est monté le cylindre (22).

4. Appareil hydraulique à percussions selon l'une des revendications 1 à 3, **caractérisé en ce que** le cylindre (2), la boîte de distribution (3) et le couvercle de distribution (4) comportent chacun au moins deux surfaces antagonistes dont l'une est soumise alternativement à la haute et à la basse pression et dont l'autre, de plus grande surface que la première, est soumise en permanence à la haute pression.

5. Appareil hydraulique à percussions selon la revendication 3, **caractérisé en ce que** la face d'extrémité du cylindre (2) en appui contre le fond (5) de l'enceinte du corps (1) est à la pression atmosphérique tandis que sa face opposée (11) est toujours soumise à la haute pression.

6. Appareil hydraulique à percussions selon la revendication 4, **caractérisé en ce que** la boîte de distribution (3) possède deux tronçons cylindriques successifs, dont celui tourné du côté du piston est obturé par un fond (18) délimitant avec le piston une chambre (12) reliée alternativement à la haute et à la basse pression, et dont l'autre tronçon, de section supérieure à celle du premier, est situé dans une chambre (26) alimentée en permanence en fluide à haute pression.

7. Appareil hydraulique à percussions selon l'une des revendications 2 à 6, **caractérisé en ce que** le couvercle de distribution (4) présente une paroi circulaire dont la face extérieure est en appui contre la face intérieure de la boîte de distribution (3), dont la face intérieure sert, pour partie, au guidage du distributeur, dont la face inférieure (7) délimite pour partie une chambre annulaire (15), qui est en permanence reliée au circuit basse pression, cette paroi circulaire se terminant par une partie de plus grande section, reposant sur l'extrémité de la boîte de distribution (3) et située dans une chambre (26) alimentée en permanence en fluide à haute pression.

8. Appareil hydraulique à percussions selon l'une des revendications 2 à 6, **caractérisé en ce que** le couvercle de distribution (4) présente une paroi circulaire dont la face extérieure est en appui dans un alésage du corps (2), dont la face inférieure prend appui contre la face supérieure de la boîte de distribution, dont la face intérieure sert, pour partie, au guidage du distributeur (23) et délimite avec celui-ci une chambre annulaire, qui est en permanence reliée au circuit basse pression, cette paroi circulaire se terminant, à son extrémité supérieure, par une partie de plus grande section, située dans une chambre (26) alimentée en permanence en fluide à haute pression.

## Claims

1. Percussive hydraulic apparatus comprising a body (1) inside which an impact piston (22) is driven back and forth by an incompressible fluid, the impact piston striking a tool (40) held at the lower end of the body (1), the distribution of the fluid which moves the piston (22) being performed by a distributor (23), the impact piston (22) being guided in a cylinder (2) mounted inside the body (1), the cylinder (2) bearing axially against the body, **characterized in that** the distributor (23) is housed in a distribution box (3) mounted in the body (1), **in that** the cylinder (2) and the distribution box (3) are entirely contained in the enclosure delimited by the body (1), **in that** the distribution box (3) is mounted coaxially with respect to the cylinder and bears mechanically thereon and **in that** the surfaces perpendicular to the axis of the apparatus, subjected to pressure, are arranged and dimensioned in such a way that the resultants of the hydraulic forces applied to the cylinder and the distribution box, are directed in the same direction toward a support situated in the body (1) of the apparatus, throughout all the phases of the operating cycle thereof.

2. Percussive hydraulic apparatus according to Claim 1, **characterized in that** it comprises a distribution cover (4) arranged coaxially with respect to the distribution box (3) and bearing axially thereon, of which the surfaces perpendicular to the axis of the apparatus and subjected to pressure are arranged and dimensioned in such a way that the resultant of the hydraulic forces applied to the cover (4) is directed in the same direction as the resultant of the forces applied to the cylinder and the distribution box, throughout all the phases of the operating cycle of the apparatus.

3. Percussive hydraulic apparatus according to either of Claims 1 and 2, **characterized in that** the support of the body (1), against which the cylinder and the distribution box are hydraulically pushed, consists of the end wall (5) of the enclosure, on the tool (40) side, in which enclosure the cylinder (22) is mounted.

4. Percussive hydraulic apparatus according to either of Claims 1 to 3, **characterized in that** the cylinder (2), the distribution box (3) and the distribution cover (4) each have at least two antagonist surfaces one of which is subjected alternately to the high and to the low pressure and the other of which, of a larger surface area than the first, is constantly subjected to the high pressure.

5. Percussive hydraulic apparatus according to Claim 3, **characterized in that** the end face of the cylinder (2) bearing against the end wall (5) of the enclosure of the body (1) is at atmospheric pressure while its opposite face (11) is always subjected to the high pressure.

6. Percussive hydraulic apparatus according to Claim 4, **characterized in that** the distribution box (3) has two successive cylindrical portions of which the one facing toward the piston is closed off by an end wall (18) delimiting, with the piston, a chamber (12) connected alternately to the high and to the low pressure, and of which the other portion, which has a larger cross section than the first, is situated in a chamber (26) constantly supplied with high-pressure fluid.

7. Percussive hydraulic apparatus according to one of Claims 2 to 6, **characterized in that** the distribution cover (4) has a circular wall the outer face of which bears against the interior face of the distribution box (3), the interior face of which serves, in part, to guide the distributor, the lower face (7) of which delimits, in part, an annular chamber (15) which is constantly connected to the low-pressure circuit, this circular wall ending in a part of larger cross section resting on the end of the distribution box (3) and situated in a chamber (26) constantly supplied with high-pressure fluid.

8. Percussive hydraulic apparatus according to one of Claims 2 to 6, **characterized in that** the distribution cover (4) has a circular wall the outer face of which bears in a bore of the body (2), the lower face of which bears against the upper face of the distribution box, the interior face of which serves, in part, to guide the distributor (23) and delimits therewith an annular chamber which is constantly connected to the low-pressure circuit, this circular wall ending, at its upper end, in a part of larger cross section situated in a chamber (26) constantly supplied with high-pressure fluid.

## Patentansprüche

1. Hydraulisches Schlaggerät, das einen Körper (1) aufweist, in dessen Innerem ein Schlagkolben (22) alternativ von einem inkompressiblen Fluid angetrieben wird, wobei der Schlagkolben auf ein Werkzeug (40) aufprallt, das am unteren Ende des Körpers (1) gehalten wird, wobei die Verteilung des die Bewegung des Kolbens (22) gewährleistenden Fluids durch einen Verteiler (23) erfolgt, wobei der Schlagkolben (22) in einem Zylinder (2) geführt wird, der im Inneren des Körpers (1) montiert ist, wobei der Zylinder (2) axial auf dem Körper aufliegt, **dadurch gekennzeichnet, dass** der Verteiler (23) in einem Verteilungskasten (3) angeordnet ist, der in den Körper (1) montiert ist, dass der Zylinder (2) und der Verteilungskasten (3) vollständig in dem vom Körper (1) begrenzten Raum enthalten sind, dass der Verteilungskasten (3) koaxial zum Zylinder montiert ist und sich mechanisch auf diesen auflegt, und dass die Flächen lotrecht zur Achse des Geräts, die dem Druck ausgesetzt sind, so angeordnet und bemessen sind, dass die Resultierenden der auf den Zylinder und den Verteilungskasten angewendeten hydraulischen Kräfte in die gleiche Richtung zu einer Auflage hin ausgerichtet sind, die sich im Körper (1) des Geräts befindet, während aller Phasen von dessen Betriebszyklus.

2. Hydraulisches Schlaggerät nach Anspruch 1, **dadurch gekennzeichnet, dass** es einen Verteilungsdeckel (4) aufweist, der koaxial zum Verteilungskasten (3) angeordnet ist und axial auf diesem aufliegt, dessen Flächen lotrecht zur Achse des Geräts, die dem Druck ausgesetzt sind, so angeordnet und bemessen sind, dass die Resultierende der auf den Deckel (4) ausgeübten hydraulischen Kräfte in die gleiche Richtung wie die Resultierende der Kräfte ausgerichtet ist, die auf den Zylinder und den Verteilungskasten ausgeübt werden, während aller Phasen des Betriebszyklus des Geräts.

3. Hydraulisches Schlaggerät nach einem der Ansprüche 1 und 2, **dadurch gekennzeichnet, dass** die Auflage des Körpers (1), gegen die der Zylinder und der Verteilungskasten hydraulisch gedrückt werden, aus dem auf der Seite des Werkzeugs (40) befindlichen Boden (5) des Raums besteht, in den der Zylinder (22) montiert ist.

4. Hydraulisches Schlaggerät nach einem der Ansprüche 1 bis 3, **dadurch gekennzeichnet, dass** der Zylinder (2), der Verteilungskasten (3) und der Verteilungsdeckel (4) je mindestens zwei gegenwirkende Flächen aufweisen, von denen eine abwechselnd dem Hochdruck und dem Niederdruck ausgesetzt ist, und von denen die andere, mit einer größeren Oberfläche als die erste, durchgehend dem Hochdruck ausgesetzt ist.

5. Hydraulisches Schlaggerät nach Anspruch 3, **dadurch gekennzeichnet, dass** die Endseite des Zylinders (2) in Auflage gegen den Boden (5) des Raums des Körpers (1) auf Atmosphärendruck ist, während seine entgegengesetzte Seite (11) immer dem Hochdruck ausgesetzt ist.

6. Hydraulisches Schlaggerät nach Anspruch 4, **dadurch gekennzeichnet, dass** der Verteilungskasten (3) zwei aufeinanderfolgende zylindrische Abschnitte aufweist, von denen derjenige, der zum Kolben weist, von einem Boden (18) verschlossen wird, der mit dem Kolben eine Kammer (12) begrenzt, die abwechselnd mit Hochdruck und mit Niederdruck verbunden ist, und von denen der andere Abschnitt, mit größerem Querschnitt als der erste, sich in einer Kammer (26) befindet, die durchgehend mit Hochdruckfluid gespeist wird.

7. Hydraulisches Schlaggerät nach einem der Ansprüche 2 bis 6, **dadurch gekennzeichnet, dass** der Verteilungsdeckel (4) eine Kreiswand aufweist, deren Außenseite gegen die Innenseite des Verteilungskastens (3) aufliegt, deren Innenseite zum Teil zur Führung des Verteilers dient, deren Unterseite (7) zum Teil eine Ringkammer (15) begrenzt, die durchgehend mit dem Niederdruckkreis verbunden ist, wobei diese Kreiswand in einem Bereich mit größerem Querschnitt endet, der auf dem Ende des Verteilungskastens (3) aufliegt und sich in einer Kammer (26) befindet, die durchgehend mit einem Hochdruckfluid gespeist wird.

8. Hydraulisches Schlaggerät nach einem der Ansprüche 2 bis 6, **dadurch gekennzeichnet, dass** der Verteilungsdeckel (4) eine Kreiswand aufweist, deren Außenseite in einer Bohrung des Körpers (2) aufliegt, deren Unterseite gegen die Oberseite des Verteilungskastens aufliegt, deren Innenseite zum Teil zur Führung des Verteilers (23) dient und mit diesem eine Ringkammer bildet, die durchgehend mit dem Niederdruckkreis verbunden ist, wobei diese Kreiswand an ihrem oberen Ende in einem Bereich mit größerem Querschnitt endet, der sich in einer Kammer (26) befindet, die durchgehend mit Hochdruckfluid gespeist wird.
